# EUROPÄISCHE PATENTSCHRIFT

(11) **EP 4 066 671 B1**
(45) Veröffentlichungstag und Bekanntmachung des Hinweises auf die Patenterteilung: **11.12.2024**
(21) Anmeldenummer: 21166624.3
(22) Anmeldetag: 01.04.2021
(51) Int. Cl.: A43B 13/10, A43B 13/02, A43B 13/14, A43B 13/16, A43B 13/42

(54) **QUERVERSTEIFTE SOHLE FÜR EINEN SCHUH**
CROSS-BRACED SOLE FOR A SHOE
SEMELLE RENFORCÉE TRANSVERSALEMENT POUR UNE CHAUSSURE

(43) Veröffentlichungstag der Anmeldung: 05.10.2022
(73) Patentinhaber: Bär GmbH, 74321 Bietigheim - Bissingen (DE)
(72) Erfinder: BÄR, Christof, 74321 Bietigheim- Bissingen (DE)
(74) Vertreter: SSM Sandmair

(56) Entgegenhaltungen:
- EP-A1- 2 689 681
- US-A- 1 701 611
- US-A- 5 025 573
- US-A1- 2007 169 379
- US-A1- 2010 299 965
- US-A1- 2016 029 741
- US-A1- 2017 245 590

## Beschreibung

Die Erfindung betrifft eine querversteifte Sohle für einen Schuh. Die Sohle ist so konstruiert, dass sie quer zur Sohlenlängsrichtung eine hohe Steifigkeit und entlang der Sohlenlängsrichtung eine hohe Flexibilität besitzt.

Solche Sohlen sind beispielsweise aus der DE 91 10 849 U1 bekannt, die ein flexibles, sohlenartiges Stabilisierungselement zur Herstellung von Schuhen beschreibt. Das Stabilisierungselement besteht im Wesentlichen aus einem sohlenförmig gestanzten, federharten Metallblech, welches dank seiner Form quer zur Schuhlängsachse eine hohe Steifigkeit und längs zur Schuhlängsachse eine hohe Flexibilität besitzt. Das Metallblech ist wellblechartig profiliert und mit einem weichelastischen Gummi- oder Kunststoffmaterial umhüllt.

Eine ähnliche Sohle wird in der DE 10 2013 012 097 B4 beschrieben, die darüber hinaus ein Dämpfungs-Adaptionskissen umfasst. Die DE 10 2017 116 236 A1 beschreibt eine Einlegesohle oder Brandsohle für einen Schuh, die ebenfalls als Struktursohle ausgebildet ist und aus einem Federstahl oder einem vergleichbaren Kunststoffmaterial gefertigt ist und eine im Winkel zur Mittellängslinie verlaufende, rippenförmige Querprofilierung aufweist, das als Wellenprofil ausgebildet ist und aus einer Anzahl von aufeinanderfolgenden Wellen besteht. Zusätzlich ist die Sohle so ausgebildet, dass sie die Luft- und Feuchtezirkulation fördert.

Die DE 200 05 683 U1 beschreibt eine Brandsohle zur Anordnung in einem Schuh. Sie weist ein oder mehrere Mittel zur Querversteifung und/oder Längsflexibilisierung zumindest im Vorderfußbereich auf. Die Mittel zur Querversteifung und/oder Längsflexibilisierung können in einer Verdickung an der Unterseite der Sohle vorgesehene Einschnitte quer zur Sohlenlängsrichtung sein. Alternativ oder zusätzlich können die Mittel Einkerbungen sein, die am Sohlenrand gebildet sind.

US 2017/245590A, US 2016/029741A, US 5025573A beschreiben eine Sohle mit länglichen Strukturen zur Querversteifung.

Der vorliegenden Erfindung liegt die Aufgabe zugrunde, eine Sohle, d. h. einen Schuhboden oder einen Teil davon, für einen Schuh anzugeben, welche eine kostengünstige und einfach herzustellende Querversteifung bei geeigneter Flexibilität in Sohlenlängsrichtung und vorzugsweise minimalem Materialeinsatz bewirkt. Ferner ist es eine Aufgabe der Erfindung, ein Verfahren zur Herstellung einer solchen Sohle anzugeben.

Die Aufgaben werden mit den Gegenständen der unabhängigen Ansprüche 1 und 13 gelöst. Vorteilhafte Weiterbildungen ergeben sich aus den abhängigen Ansprüchen, der Beschreibung und den Figuren.

Die Erfindung geht von einer Sohle für einen Schuh aus. Die Sohle kann den Schuhboden bilden oder ein Teil des Schuhbodens sein. Die Sohle oder der Schuhboden weist zumindest einen Vorderfußbereich, vorzugsweise auch einen Mittelfußbereich und einen Fersenbereich auf. Bei bestimmungsgemäßer Verwendung befindet sich der Fuß einer Person so über der Sohle, dass sich deren Vorderfuß über dem Vorderfußbereich, deren Mittelfuß über dem Mittelfußbereich und deren Ferse über dem Fersenbereich befindet.

Die Sohle umfasst ferner einen Sohlenkörper, der zumindest in oder nur in dem Vorderfußbereich mehrere an oder in dem Sohlenkörper angeordnete längliche Strukturen, wie z. B. Wellen einer wellig profilierten Platte oder einzelne Stäbe, zur Querversteifung der Sohle aufweist. Die länglichen Strukturen weisen jeweils eine Längsachse auf. Die länglichen Strukturen sind mit ihren Längsachsen quer zur Sohlenlängsrichtung, die sich insbesondere von der Ferse bis zu den Zehen erstreckt, angeordnet. Durch die an oder in dem Sohlenkörper angeordneten länglichen Strukturen wird die Sohle querversteift. Bei Ausführungen mit Stäben werden die Querversteifung und Längsflexibilität durch die mehreren in Längsrichtung, vorzugsweise mit einem Abstand, zueinander, angeordneten Stäbe erzielt. Bei Ausführungen mit einer wellig profilierten Platte werden die Quersteifigkeit und Längsflexibilität durch die in Wellenlaufrichtung nacheinander angeordneten Wellen erreicht.

Ein entsprechendes Verfahren zur Herstellung einer Sohle für einen Schuh umfasst den Schritt, dass zumindest in einem Vorderfußbereich mehrere längliche Strukturen, wie z. B. Wellen der wellig profilierten Platte oder die einzelnen Stäbe, zur Querversteifung der Sohle an oder in einem Sohlenkörper so angeordnet werden, dass die Längsachsen der Stäbe quer zur Sohlenlängsrichtung angeordnet sind.

Im Gegensatz zu profilierten Platten, die ein Wellenprofil aufweisen, sind einzelne Stäbe kostengünstiger herstellbar, verbrauchen weniger Material und erlauben eine einfache Integration in den Sohlenkörper. Profilierte Platten haben den Vorteil, dass sie bereits mehrere längliche Strukturen in einem Teil vereinen, wodurch die Handhabbarkeit beim Herstellen der Sohle vereinfacht wird. In Weiterbildungen können die einzelnen Stäbe mit einem oder mehreren flexiblen (nicht zum Sohlenkörper gehöhrenden) Elementen, wie z. B. einem Band oder Seil oder einer Textilschicht, verbunden sein, um die Stäbe zueinander zu positionieren und die Handhabbarkeit beim Herstellen der Sohle zu vereinfachen. Beispielsweise können die Stäbe auf der Unterseite eines über dem Sohlenkörper anzubringenden oder angebrachten Elements, wie z.B. einer Innensohle angebracht sein, wobei die Stäbe in die Vertiefungen des Sohlenkörpers angeordnet werden oder sind. Die Innensohle und/oder die Stäbe können mit dem Sohlenkörper stoffschlüssig verbunden, wie z. B. verklebt, sein oder werden.

Mehrere längliche Strukturen, insbesondere Stäbe oder Wellen, d. h. deren Längsachsen, insbesondere des Vorderfußbereichs können zueinander parallel angeordnet sein. Beispielsweise können alle länglichen Strukturen oder ein Teil davon, wie z. B. mindestens zwei, zueinander parallel angeordnet sein. Erfindungsgemäß sind mehrere längliche Strukturen, insbesondere alle oder ein Teil der länglichen Strukturen, des Vorderfußbereichs so zueinander angeordnet, dass sich die Längsachsen dieser Strukturen an einer, medial, außerhalb der Sohle liegenden Stelle kreuzen. Auch eine Mischung zwischen zueinander parallelen und nicht-parallelen länglichen Strukturen ist möglich. Damit sich die Längsachsen kreuzen, können sie einander schneiden oder windschief zueinander verlaufen. Beispielsweise können mindestens zwei längliche Strukturen des Vorderfußbereichs zueinander parallel sein, wobei mindestens zwei längliche Strukturen des Vorderfußbereichs so angeordnet sein können, dass sich die Längsachsen dieser länglichen Strukturen an der außerhalb der Sohle liegenden Stelle kreuzen.

Durch die parallele und/oder nicht-parallele Anordnung der länglichen Strukturen im Vorderfußbereich kann das Abrollverhalten des Vorderfußbereichs der Sohle und somit auch des Fußes vorteilhaft beeinflusst werden.

Beispielsweise können eine, mehrere oder jede der länglichen Strukturen im Vorderfußbereich mit ihren Längsachsen in Bezug zur Sohlenlängsrichtung so geneigt sein, dass das laterale Ende einer jeden dieser Strukturen näher an dem Zehenende der Sohle liegt als das mediale Ende. Durch diese Anordnung kann das Abrollverhalten der Sohle zusätzlich vorteilhaft beeinflusst werden.

Die Stäbe sind in Sohlenlängsrichtung zueinander beabstandet angeordnet. Insbesondere können die Stäbe oder ein Teil der Stäbe, wie z. B. mindestens zwei Stäbe, des Vorderfußbereichs zueinander parallel angeordnet sein.

Durch die parallele und/oder nicht-parallele Anordnung der Stäbe im Vorderfußbereich kann die Längsflexibilität in Bezug auf die Quersteifigkeit und somit das Abrollverhalten der Sohle auf eine einfache Weise bei der Herstellung des Schuhs beeinflusst werden, ohne dass hierfür ein neues Stanzwerkzeug, wie es bei wellig profilierten Platten oder gewellten Metallblechen aus dem Stand der Technik der Fall wäre, erforderlich ist.

Alternativ oder zusätzlich dazu können mehrere, insbesondere alle oder ein Teil davon, längliche Strukturen, insbesondere Stäbe oder Wellen, sich von einem, insbesondere ihrem lateralen Ende, zum anderen Ende, insbesondere ihrem medialen Ende, hin verjüngen. Wenn die länglichen Strukturen Stäbe sind, kann beispielsweise die sich in Sohlenlängsrichtung erstreckende Breite und/oder die Höhe des Stabs im Verlauf von dem einen Ende zu dem anderen Ende abnehmen. Wenn die länglichen Strukturen Wellen sind, kann beispielsweise die sich in Wellenlaufrichtung erstreckende Wellenlänge und/oder die Wellenhöhe im Verlauf von dem einen Ende zu dem anderen Ende der Welle abnehmen. Beispielsweise können alle länglichen Strukturen oder ein Teil davon nicht-verjüngend, d. h. mit konstanter Breite und/oder Höhe ausgebildet sein. Wenn die länglichen Strukturen Stäbe sind, kann beispielsweise die sich in Sohlenlängsrichtung erstreckende Breite und/oder die Höhe des Stabs im Verlauf von dem einen Ende zu dem anderen Ende konstant oder im Wesentlichen konstant sein. Wenn die länglichen Strukturen Wellen sind, kann beispielsweise die sich in Wellenlaufrichtung erstreckende Wellenlänge und/oder die Wellenhöhe im Verlauf von dem einen Ende zu dem anderen Ende der Welle konstant oder im Wesentlichen konstant sein.

Durch die sich verjüngende und/oder nicht-verjüngende Anordnung der länglichen Strukturen im Vorderfußbereich, beispielsweise in Verbindung mit parallelen oder nicht-parallelen länglichen Strukturen, kann das Abrollverhalten des Vorderfußbereichs der Sohle und somit auch des Fußes vorteilhaft beeinflusst werden.

Beispielsweise können mindestens zwei, vorzugsweise mindestens drei, vier oder fünf längliche Strukturen, insbesondere Stäbe oder Wellen, im Vorderfußbereich vorgesehen sein. Bevorzugt ist ferner, dass die Anzahl der länglichen Strukturen im Vorderfußbereich zehn nicht überschreitet.

Das Material der Stäbe kann sich von dem Material des Sohlenkörpers unterscheiden. Insbesondere kann das Material der Stäbe einen höheren Elastizitätsmodul als das Material des Sohlenkörpers aufweisen. Durch den höheren Elastizitätsmodul kann die Steifigkeit der Sohle in Querrichtung erhöht werden im Vergleich zu einer Sohle ohne solche Stäbe. Zwischen benachbarten Stäben kann Material des Sohlenkörpers angeordnet sein, wodurch die Längsflexibilität vorwiegend durch das Material des Sohlenkörpers zwischen den Stäben bewirkt wird.

Das Material des Sohlenkörpers kann beispielsweise einen Elastizitätsmodul von 65 bis 2.000 MPa aufweisen. Das Material eines der Stäbe oder der Stäbe kann beispielsweise einen Elastizitätsmodul von 3.100 bis 88.000 MPa aufweisen.

Alternativ oder zusätzlich kann die Härte des Materials der Stäbe höher sein als die des Sohlenkörpers.

Der Sohlenkörper, in dem die Stäbe angeordnet sind, kann vorzugsweise aus einem Kunststoff oder einem Polymer gebildet sein. Beispiele für einen geeigneten Kunststoff sind: Ethylen-Vinylacetat-Copolymer (EVA), Polyurethan (PUR), Gummi, etc. Die Stäbe können beispielsweise aus Metall oder einem Kunststoff oder Polymer gebildet sein. Beispiele für das Material der Stäbe sind: Polyamid (PA), insbesondere PA 6.6, PA 6.6, glasfaserverstärkter Kunststoff (GFK), insbesondere GFK10-50, Polycarbonat (PC), kohlenstofffaserverstärkter Kunststoff (CFK) etc.

Die Stäbe können im Querschnitt beispielsweise rund oder kreisrund, quadratisch oder rechteckig, trapezförmig, oval oder dergleichen sein. Die Länge der Stäbe oder von Vertiefungen in dem Sohlenkörper, in welche die Stäbe eingesetzt sind, können so bemessen sein, dass zwischen einem nach medial weisenden Ende des Stabs und dem medialen Rand der Sohle oder des Sohlenkörpers und zwischen einem nach lateral weisenden Ende des Stabs und dem lateralen Rand der Sohle oder des Sohlenkörpers ein Rand besteht, der beispielsweise eine Breite von 2 bis 15 mm aufweisen kann. Der Rand kann insbesondere schalenförmig ausgebildet sein. Alternativ kann die Länge der Stäbe und/oder der Vertiefungen so bemessen, sein, dass die Stäbe bis an die mediale und/oder laterale Sohlenaußenfläche reichen. Die Stäbe, insbesondere deren Stirnflächen, können dann seitlich von außen an dem oder den Sohlenrändern sichtbar sein und beispielsweise als Funktionselemente wahrgenommen werden. Optional können die, insbesondere medialen und/oder lateralen Sohlenaußenflächen von einem durchsichtigen Kunststoff gebildet sein, der die Stirnflächen der Stäbe abdeckt, aber dennoch die Sichtbarkeit der Stirnflächen der Stäbe von außen ermöglicht.

In einem Beispiel kann der Sohlenkörper mehrere, vorzugsweise nach oben weisende, alternativ nach unten weisende, insbesondere längliche Vertiefungen aufweisen, wobei in jeder der Vertiefungen einer der Stäbe angeordnet und insbesondere stoff- und/oder formschlüssig mit dem Sohlenkörper verbunden ist. Die Vertiefungen sind vorzugsweise komplementär zu dem dafür vorgesehenen Stab ausgebildet. Die Vertiefungen befinden sich wie die Stäbe in dem Vorderfußbereich des Sohlenkörpers. Beispielsweise kann ein in seiner Vertiefung angeordneter Stab mit dem Sohlenkörper verklebt sein. Alternativ oder zusätzlich kann der Sohlenkörper den Stab so einfassen oder so in den Stab eingreifen, dass ein Herausfallen des Stabs aus der Vertiefung verhindert wird.

Der Sohlenkörper kann in dem Herstellungsverfahren mehrere Vertiefungen aufweisen oder der Sohlenkörper kann mit mehreren Vertiefungen versehen oder ausgebildet werden, insbesondere urgeformt oder spritzgussgeformt werden. Nach dem Formen oder Einbringen der Vertiefungen kann in die Vertiefungen jeweils einer der Stäbe eingesetzt und dort insbesondere stoffschlüssig, wie z. B. geklebt, und/oder formschlüssig, beispielsweise verschnappt, mit dem Sohlenkörper verbunden werden.

In einem alternativen Verfahren werden die Stäbe oder die wellig profilierte Platte in eine Form, insbesondere Spritzgussform, eingebracht und darin von einem Material zur Bildung eines Sohlenkörpers eingehüllt, insbesondere umspritzt. Dementsprechend können die Stäbe von dem Sohlenkörper eingehüllt, insbesondere mit dem Material des Sohlenkörpers umspritzt sein. Das Einhüllen oder Umspritzen der Stäbe mit dem Material des Sohlenkörpers hat den Vorteil, dass sich die Stäbe nach dem Formen nicht mehr separat in die Vertiefungen eingesetzt und dort stoff- oder formschlüssig mit dem Sohlenkörper verbunden werden müssen. Allerdings ist das Spritzgusswerkzeug, mit dem die Stäbe mit dem Material des Sohlenkörpers eingehüllt werden, aufwendiger in der Herstellung. Das Werkzeug für das Verfahren, bei dem der Sohlenkörper mit mehreren Vertiefungen versehen wird und die Stäbe nach dem Formen in die Vertiefungen eingesetzt werden, ist kostengünstiger, jedoch fallen der Schritt des Einbringens der Stäbe in den Sohlenkörper an.

In einer bevorzugten Ausführung ist die nach unten weisende Fläche der Stäbe konkav, insbesondere um eine parallel zur Längsachse des Stabs verlaufende Krümmungsachse gekrümmt. Der Boden der insbesondere nutförmigen Vertiefung kann komplementär zu der nach unten weisenden Fläche, d. h. konvex, ausgebildet sein und mit der konkaven Fläche verklebt sein oder an der konkaven Fläche anliegen. Hierdurch Material und Gewicht einsparen. Die konkave Gestaltung der Unterseite der Stäbe verleiht der Sohle ähnliche Eigenschaften wie die Verwendung einer wellig profilierten Platte.

Die nach oben weisende Fläche der Stäbe kann beispielsweise konvex oder eben oder eine Mischung aus konvex und eben sein. Beispielsweise kann die nach oben weisende Fläche des Stabs oder der Stäbe eine ebene Teilfläche aufweisen, wobei sich an beide Seiten der ebenen Teilfläche jeweils eine konvexe Teilfläche anschließt.

Vorzugsweise ist die nach oben weisende Fläche der Stäbe bündig oder in etwa bündig mit der nach oben weisenden Fläche des Sohlenkörpers.

Allgemein kann der Sohlenkörper, in dem die Stäbe angeordnet sind, eine Zwischensohle, eine Innensohle oder eine Einlegesohle sein.

Ein Schuhboden kann z. B. eine Außensohle oder Laufsohle mit einem Profil an ihrer Unterseite, eine über der Außensohle angeordnete Zwischensohle und optional eine über der Zwischensohle angeordnete Innensohle oder Einlegesohle aufweisen. Beispielsweise kann die Einlegesohle über der Innensohle angeordnet sein.

Die Erfindung wurde anhand mehrerer Beispiele und Ausführungen beschrieben. Nachfolgend werden besonders bevorzugte Ausführungen anhand von Figuren beschrieben. Die dabei offenbarten Merkmale bilden den Gegenstand der Erfindung einzeln und in jeglicher Merkmalskombination vorteilhaft weiter. Es zeigen:
Figur 1 eine Explosionsdarstellung eines Schuhbodens mit einer erfindungsgemäßen Sohle,
Figur 2 ein Detail aus Figur 1 in einer ersten Ausführungsform,
Figur 3 das Detail aus Figur 1 in einer zweiten Ausführungsform,
Figur 4 das Detail aus Figur 1 in einer dritten Ausführungsform und
Figur 5 eine Darstellung einer alternativen Sohle mit nicht-parallel zueinander angeordneten Vertiefungen bzw. Stäben.

In den Figuren werden Ausführungsformen gezeigt, in der die länglichen Strukturen Stäbe 30 sind. In Abwandlung zu den Stäben 30 kann eine wellig profilierte Platte vorgesehen sein, bei der die einzelnen Wellen die länglichen Strukturen 30 sind. Insbesondere können bei einer Ausführungsform mit der profilierten Platte mehrere Wellen des Vorderfußbereichs so angeordnet sein, dass sich deren Längsachsen medial außerhalb der Sohle 1 kreuzen und/oder sich vom lateralen zum medialen Ende hin verjüngen.

In der Figur 1 wird ein Schuhboden oder eine Sohle 1 gezeigt, welche eine Außen- oder Laufsohle 20 und eine Zwischensohle 10 aufweist. Die Zwischensohle 10 ist mit ihrer Unterseite mit der Oberseite der Laufsohle 20 gefügt, insbesondere verklebt. Die Laufsohle 20 weist an ihrer Unterseite ein Profil 21 auf. In der Figur 5 wird eine modifizierte Zwischensohle 10 für die Ausführung aus Figur 1 gezeigt. Die in den Figuren 2 bis 4 gezeigten Stäbe 30 können beispielsweise bei den Sohlen aus den Figuren 1 und 5 Anwendung finden.

Die Zwischensohle 10 weist einen Vorderfußbereich, einen Mittelfußbereich und einen Fersenbereich auf. Der Vorderfußbereich der Zwischensohle 10 weist mehrere längliche Vertiefungen 11 auf, die sich mit ihrer Längsrichtung quer zur Längsrichtung der Zwischensohle 10 erstrecken. Die Vertiefungen 11 sind komplementär zu Stäben 30 ausgebildet. In jeder der in dem Beispiel vier gezeigten länglichen Vertiefungen 11 im Vorderfußbereich ist einer der, hier vier, Stäbe 30 angeordnet. Die Vertiefungen 11 sind nutförmig und vorzugsweise beim Urformen, insbesondere Spritzgießen der Zwischensohle 10 geformt worden. Die nutförmigen Vertiefungen 11 sind zur Oberseite der Zwischensohle 10 hin offen, so dass die Stäbe 30 eingelegt werden können. Die Stäbe 30 weisen in der Ausführung aus Figur 1 Längsachsen 31 auf, die parallel zueinander angeordnet sind. Gleiches gilt für die Vertiefungen 11. Statt parallel können die Stäbe 30 bzw. die Vertiefungen 11 alternativ so angeordnet sein, dass sich ihre Längsachsen 31, wie in Figur 5 dargestellt, außerhalb der Sohle 1 überkreuzen, insbesondere auf der medialen Seite der Sohle 1.

Die Stäbe 30 und die Vertiefungen 11 weisen jeweils ein mediales Ende 34 und ein laterales Ende 35 auf. Das mediale Ende 34 ist mittels eines medialen Rands von der medialen Außenkante des Vorderfußbereichs der Zwischensohle 10 beabstandet. Das laterale Ende 35 ist mittels eines lateralen Rands von der lateralen Außenkante des Vorderfußbereichs der Zwischensohle 10 beabstandet.

In der in der Figur 1 und im Detail in Figur 2 gezeigten Ausführungsform sind die Stäbe 30 im Querschnitt ringabschnittsförmig, insbesondere kreisringabschnittsförmig. Die nach unten weisende Fläche 32 ist im Querschnitt senkrecht zur Längsachse 31 konkav ausgebildet. Komplementär dazu ist der Boden der nutförmigen Vertiefung 11 konvex ausgebildet. Die konvexe Fläche kann mit der konkaven Fläche verklebt sein. An der Oberseite kann eine Schicht 12 vorgesehen sein, welche mit der nach oben weisenden Fläche der Zwischensohle 10 bündig oder zumindest in etwa bündig abschließt.

In der Figur 3 wird eine alternative Ausführung eines Stabes 30 gezeigt, die sich von der Ausführungsform aus Figur 2 dadurch unterscheidet, dass der Stab 30 an seiner Oberseite eine ebene Fläche 33 aufweist, an die sich seitlich gekrümmte Flächen 12 anschließen. Der Bereich zwischen den Seitenwänden der Nut 11 und der ebenen Fläche 33 ist mit einem Füllmaterial 13 aufgefüllt. Das Füllmaterial 13 schließt in etwa bündig mit der nach oben weisenden Fläche der Zwischensohle 10 und der Fläche 33 ab.

Figur 4 zeigt eine weitere Ausführungsform, wobei der Stab 30 an seiner Oberseite eine ebene Fläche 33 aufweist, welche bündig oder in etwa bündig mit der nach oben weisenden Fläche der Zwischensohle 10 ist und sich von der einen Nutflanke bis zur anderen Nutflanke erstreckt. Hierdurch wird die gesamte Nut 11 zumindest im Wesentlichen von dem Stab 30 aufgefüllt.

In dem gezeigten Beispiel ist auf der Zwischensohle 10 im Fersenbereich optional ein Fersenstützelement 40 vorgesehen, welches einen hochgezogenen Rand aufweist, der die Ferse seitlich umschließt. Auf der Zwischensohle 10 kann beispielsweise eine weitere Sohle, insbesondere eine Einlegesohle angeordnet werden.

In der in Figur 5 gezeigten Ausführung sind - wie oben erwähnt - die Längsachsen 31 der Stäbe zueinander nicht-parallel angeordnet. Der Winkel α zwischen dem ersten und dem letzten der Stäbe 31 kann beispielsweise in einem Intervall größer 0° und kleiner oder gleich 15° liegen. Der Winkel α₁, α₂, α₃ zwischen benachbarten Stäben 30 kann beispielsweise in einem Intervall größer 0° und kleiner oder gleich 10° liegen. Die Summe der Winkel α₁, α₂, α₃ zwischen benachbarten Stäben 30 ergibt den Winkel α zwischen dem ersten und dem letzten Stab 30 im Vorderfußbereich. Zudem verjüngen sich die Stäbe 30 von ihren lateralen Enden zu ihren medialen Enden hin, insbesondere mit dem Winkel β. Der Winkel β kann im einem Intervall größer 0° und kleiner oder gleich 10° liegen.

Alternativ zu der in den Figuren gezeigten Ausführungsformen kann eine Einlegesohle mit den Stäben 30 oder alternativ mit der wellig profilierten Platte ausgestattet sein.

## Patentansprüche

1. Sohle (1) für einen Schuh, die einen Sohlenkörper (10) und nur in einem Vorderfußbereich an oder in dem Sohlenkörper (10) angeordnete längliche Strukturen (30) zur Querversteifung der Sohle (1) aufweist, wobei die länglichen Strukturen (30) mit ihren Längsachsen (31) quer zur Sohlenlängsrichtung angeordnet sind und mehrere der länglichen Strukturen (30) so angeordnet sind, dass sich die Längsachsen (31) der Strukturen (30) an einer medial außerhalb der Sohle (1) liegenden Stelle kreuzen.

2. Sohle nach Anspruch 1, wobei die Strukturen (30) in Sohlenlängsrichtung zueinander beabstandet sind.

3. Sohle nach Anspruch 1 oder 2, wobei die Strukturen (30) mehrere in dem Sohlenkörper (10) angeordnete Stäbe (30) sind, wobei beispielsweise sich mindestens einer der Stäbe (30) von seinem lateralen Ende zu seinem medialen Ende hin verjüngt.

4. Sohle nach Anspruch 3, wobei die nach unten weisenden Flächen (32) der Stäbe (30) konkav und/oder die nach oben weisenden Flächen (33) der Stäbe (30) konvex und/oder eben ist.

5. Sohle nach Anspruch 3 oder 4, wobei die Länge der Stäbe (30) und/oder von Vertiefungen (11), in die die Stäbe (30) eingesetzt sind, so bemessen ist, dass zwischen einem nach medial weisenden Ende (34) des Stabs (30) und dem medialen Rand und zwischen einem nach lateral weisenden Ende (35) des Stabs (30) und dem lateralen Rand der Sohle (1) ein, insbesondere schalenförmiger, Rand besteht.

6. Sohle nach einem der Ansprüche 3 bis 5, wobei der Sohlenkörper (10) mehrere, vorzugsweise nach oben weisende, Vertiefungen (11) aufweist, wobei in jeder der Vertiefungen (11) einer der Stäbe (30) angeordnet und insbesondere stoff- und/oder formschlüssig mit dem Sohlenkörper (10) verbunden ist.

7. Sohle nach einem der Ansprüche 3 bis 5, wobei die Stäbe (30) von dem Sohlenkörper (10) eingehüllt, insbesondere dem Material des Sohlenkörpers (10) umspritzt, sind.

8. Sohle nach einem der Ansprüche 3 bis 7, wobei das Material der Stäbe (30) sich von dem Material des Sohlenkörpers (10) unterscheidet, insbesondere ein höheres Elastizitätsmodul als das Material des Sohlenkörpers aufweist.

9. Sohle nach einem der Ansprüche 3 bis 8, wobei ein Sohlenkörper (10), in dem die Stäbe (30) angeordnet sind, aus einem Polymer gebildet ist, und/oder wobei die Stäbe aus Metall oder einem Polymer, insbesondere Polyamid oder einem faserverstärken Polymer, gebildet sind.

10. Sohle nach Anspruch 1, wobei die länglichen Strukturen (30) von Wellen einer Platte, insbesondere federharten, Metall- oder Kunststoffplatte gebildet werden, die wellig profiliert ist, wobei die quer zur Wellenlaufrichtung verlaufende Wellenlängsrichtung quer zur Sohlenlängsrichtung angeordnet ist.

11. Sohle nach einem der Ansprüche 1 bis 10, ferner aufweisend: eine Außensohle (20) mit einem Profil (21) an ihrer Unterseite, einer über der Außensohle (20) angeordnete Zwischensohle (10) und optional eine über der Zwischensohle (10) angeordnete Innensohle oder Einlegesohle.

12. Sohle nach einem der Ansprüche 1 bis 11, wobei der Sohlenkörper (10), in dem die Strukturen (30) angeordnet sind, eine Zwischensohle (10), eine Innensohle oder eine Einlegesohle ist.

13. Verfahren zur Herstellung einer Sohle (1) für einen Schuh, wobei nur in einem Vorderfußbereich mehrere längliche Strukturen (30) zur Querversteifung der Sohle (1) in einem Sohlenkörper (10) so angeordnet werden, dass die Längsachsen (31) der länglichen Strukturen (30) quer zur Sohlenlängsrichtung angeordnet sind, wobei mehrere der länglichen Strukturen (30) so angeordnet werden, dass sich die Längsachsen (31) der Strukturen (30) an einer medial außerhalb der Sohle (1) liegenden Stelle kreuzen.

14. Verfahren nach Anspruch 13, wobei der Sohlenkörper (10) mehrere Vertiefungen (11) aufweist oder der Sohlenkörper (10) mit mehreren Vertiefungen (11) versehen oder ausgebildet wird, wobei in die Vertiefungen (11) jeweils einer der Stäbe (30) eingesetzt und insbesondere stoff- und/oder formschlüssig mit dem Sohlenkörper (10) verbunden wird.

15. Verfahren nach Anspruch 13, wobei die länglichen Strukturen (30) in eine Form eingebracht werden und in der Form von einem Material zur Bildung eines Sohlenkörpers (10) eingehüllt, insbesondere umspritzt, werden.

## Claims

1. A sole (1) for a shoe, comprising a sole body (10) and elongated structures (30) arranged on or in the sole body (10) in a forefoot region only for transversely stiffening the sole (1), wherein the elongated structures (30) are arranged with their longitudinal axes (31) transverse to the longitudinal direction of the sole, and more than one of the elongated structures (30) is arranged such that the longitudinal axes (31) of the structures (30) cross at a point which is medially outside the sole (1).

2. The sole according to claim 1, wherein the structures (30) are spaced apart from each other in the longitudinal direction of the sole.

3. The sole according to claim 1 or 2, wherein the structures (30) are multiple bars (30) arranged in the sole body (10), wherein at least one of the bars (30) for example tapers from its lateral end towards its medial end.

4. The sole according to claim 3, wherein the downwardly facing surfaces (32) of the bars (30) are concave and/or the upwardly facing surfaces (33) of the bars (30) are convex and/or flat.

5. The sole according to claim 3 or 4, wherein the length of the bars (30) and/or of recesses (11) into which the bars (30) are inserted is dimensioned such that there is a rim, in particular a shell-shaped rim, between a medially facing end (34) of the bar (30) and the medial rim of the sole (1) and between a laterally facing end (35) of the bar (30) and the lateral rim of the sole (1).

6. The sole according to any one of claims 3 to 5, wherein the sole body (10) comprises multiple recesses (11), preferably upwardly facing recesses (11), wherein one of the bars (30) is arranged in each of the recesses (11) and in particular connected to the sole body (10) in a material and/or positive fit.

7. The sole according to any one of claims 3 to 5, wherein the bars (30) are enveloped by the sole body (10), wherein the material of the sole body (10) is in particular injected around them.

8. The sole according to any one of claims 3 to 7, wherein the material of the bars (30) differs from the material of the sole body (10) and in particular exhibits a higher elastic modulus than the material of the sole body (10).

9. The sole according to any one of claims 3 to 8, wherein a sole body (10) in which the bars (30) are arranged is made of a polymer, and/or wherein the bars (30) are made of metal or a polymer, in particular polyamide or a fibre-reinforced polymer.

10. The sole according to claim 1, wherein the elongated structures (30) are formed by corrugations in a plate, in particular a spring-tempered metal or plastic corrugated-profile plate, wherein the longitudinal direction of the corrugations which extends transversely to the direction of corrugation is arranged transversely to the longitudinal direction of the sole.

11. The sole according to any one of claims 1 to 10, further comprising an outer sole (20) which exhibits a profile (21) on its lower side, a midsole (10) which is arranged above the outer sole (20), and optionally an inner sole or inserted sole which is arranged above the midsole (10).

12. The sole according to any one of claims 1 to 11, wherein the sole body (10) in which the structures (30) are arranged is a midsole (10), an inner sole or an inserted sole.

13. A method for manufacturing a sole (1) for a shoe, wherein multiple elongated structures (30) are arranged in a sole body (10), in a forefoot region only, such that the longitudinal axes (31) of the elongated structures (30) are arranged transversely to the longitudinal direction of the sole, for transversely stiffening the sole (1), wherein more than one of the elongated structures (30) is arranged such that the longitudinal axes (31) of the structures (30) cross at a point which is medially outside the sole (1).

14. The method according to claim 13, wherein the sole body (10) comprises multiple recesses (11) or is provided or designed with multiple recesses (11), wherein one of the bars (30) is inserted into each of the recesses (11) and in particular connected to the sole body (10) in a material and/or positive fit.

15. The method according to claim 13, wherein the elongated structures (30) are introduced into a mould in which they are enveloped in a material and in particular a material is injected around them, to form a sole body (10).

## Revendications

1. Semelle (1) pour une chaussure, comprenant un corps de semelle (10) et des structures allongées (30) disposées uniquement dans une zone de l'avant-pied sur ou dans le corps de semelle (10) pour rigidifier transversalement la semelle (1), les axes longitudinaux (31) des structures allongées (30) étant disposés transversalement à la direction longitudinale de la semelle, plusieurs des structures allongées (30) étant disposées de telle sorte que les axes longitudinaux (31) des structures (30) se croisent en un point situé médialement à l'extérieur de la semelle (1).

2. Semelle selon la revendication 1, dans laquelle les structures (30) sont espacées les unes des autres en direction longitudinale de la semelle.

3. Semelle selon la revendication 1 ou 2, dans laquelle les structures (30) sont plusieurs barettes (30) disposées dans le corps de semelle (10), au moins une des barettes (30) se rétréceant par exemple depuis son extrémité latérale vers son extrémité médiale.

4. Semelle selon la revendication 3, dans laquelle les surfaces orientées vers le bas (32) des barrettes (30) sont concaves et / ou les surfaces orientées vers le haut (33) des barrettes (30) sont convexes et / ou plates.

5. Semelle selon la revendication 3 ou 4, dans laquelle la longueur des barrettes (30) et / ou d'évidements (11) dans lesquels les barrettes (30) sont insérées est dimensionnée de telle sorte qu'entre une extrémité orientée médialement (34) de la barrette (30) et le bord médial de la semelle (1) et entre une extrémité orientée latéralement (35) de la barette (30) et le bord latéral de la semelle (1) se trouve un bord, en particulier en forme de cuvette.

6. Semelle selon l'une quelconque des revendications 3 à 5, dans laquelle le corps de semelle (10) comprend plusieurs évidements (11) orientés de préférence vers le haut, une des barettes (30) étant disposée dans chacun des évidements (11) et en particulier reliée au corps de semelle (10) par liaison de matière et / ou par liaison de formes.

7. Semelle selon l'une quelconque des revendications 3 à 5, dans laquelle les barettes (30) sont enveloppées du corps de semelle (10), le matériau du corps de semelle (10) étant en particulier moulé par injection autour des barettes (30).

8. Semelle selon l'une quelconque des revendications 3 à 7, dans laquelle le matériau des barrettes (30) est différent du matériau du corps de semelle (10) et présente en particulier un module d'élasticité plus élevé que le matériau du corps de semelle (10).

9. Semelle selon l'une quelconque des revendications 3 à 8, dans laquelle un corps de semelle (10) dans lequel sont disposées les barettes (30) est formé d'un polymère, et / ou les barettes (30) sont formées de métal ou d'un polymère, en particulier de polyamide ou d'un polymère renforcé par des fibres.

10. Semelle selon la revendication 1, dans laquelle les structures allongées (30) sont formées par des ondes d'une plaque, en particulier d'une plaque en métal ou matière plastique à ressort, profilée de manière ondulée, la direction longitudinale des ondes qui s'étend transversalement à la direction d'étendue des ondes étant disposée transversalement à la direction longitudinale de la semelle.

11. Semelle selon l'une quelconque des revendications 1 à 10, comprenant en outre une semelle extérieure (20) présentant un profil (21) sur sa face inférieure, une semelle intermédiaire (10) disposée au dessus de la semelle extérieure (20) et éventuellement une semelle intérieure ou insérée disposée au dessus de la semelle intermédiaire (10).

12. Semelle selon l'une quelconque des revendications 1 à 11, dans laquelle le corps de semelle (10) dans lequel sont disposées les structures (30) est une semelle intermédiaire (10), une semelle intérieure ou une semelle insérée.

13. Procédé pour fabriquer une semelle (1) pour une chaussure, dans lequel pour rigidifier transversalement la semelle (1) plusieurs structures allongées (30) sont disposées uniquement dans une zone de l'avant-pied dans un corps de semelle (10) de telle sorte que les axes longitudinaux (31) des structures allongées (30) sont disposés transversalement à la direction longitudinale de la semelle, plusieurs des structures allongées (30) étant disposées de telle sorte que les axes longitudinaux (31) des structures (30) se croisent en un point situé médialement à l'extérieur de la semelle (1).

14. Procédé selon la revendication 13, dans lequel le corps de semelle (10) comprend plusieurs évidements (11) ou le corps de semelle (10) est muni ou formé de plusieurs évidements (11), une des barettes (30) étant insérée dans chacun des évidements (11) et en particulier reliée au corps de semelle (10) par liaison de matière et / ou par liaison de formes.

15. Procédé selon la revendication 13, dans lequel les structures allongées (30) sont introduites dans un moule dans lequel elles sont sont enveloppées d'un matériau, le matériau étant en particulier moulé par injection autour des structures allongées (30), pour former un corps de semelle (10).
